# FASCICULE DE BREVET EUROPEEN

(11) **EP 0 014 635 B1**
(45) Date de publication et mention de la délivrance du brevet: **09.03.1983**
(21) Numéro de dépôt: 80400139.4
(22) Date de dépôt: 29.01.1980
(51) Int. Cl.: H01Q 13/18, H01Q 1/42, H01Q 1/38

(54) **Source rayonnante à cavité ouverte excitée par un dipole**
Offene Hohlraumantenne mit Dipolspeisung
Dipole fed open cavity antenna

(30) Priorité: 02.02.1979 FR 7902767
(43) Date de publication de la demande: 20.08.1980
(73) Titulaire: THOMSON-CSF, 75008 Paris (FR)
(72) Inventeur: Dupressoir, Albert, F-75360 Paris Cedex 08 (FR); Bloch, Claude, F-75360 Paris Cedex 08 (FR)
(74) Mandataire: Benoit, Monique

## Description

La présente invention concerne une source rayonnante à cavité ouverte excitée par un dipôle. Cette source fonctionne de préférence dans le domaine des hyperfréquences et est utilisable comme source primaire ou comme élément rayonnant d'une antenne-réseau.

Parmi les différents types de sources rayonnantes à cavité ouverte de l'art antérieur, on considère plus particulièrement les sources comportant des cavités ouvertes de révolution, et parmi celles-ci des cavités cylindriques. Dans le brevet US-A-3 778 838, est décrit un exemple de réalisation d'une telle source excitée par une fente. Il existe également des sources rayonnantes à cavité ouverte excitée par un dipôle.

Une telle source à cavité ouverte cylindrique est constituée par un dipôle rayonnant, placé à l'intérieur d'une embase métallique cylindrique de section droite circulaire. En raison des phénomènes d'excitation de certains modes et de réflexion dans la cavité le diagramme de rayonnement d'une telle source, dans le plan site, est constitué par des cercles isoniveaux concentriques jusqu'à une diminution de gain de 10 dB, au delà de laquelle les cercles font place à des ellipses concentriques. Ce défaut de symétrie du diagramme rayonné par rapport à la direction de propagation limite la largeur de bande des fréquences utilisables.

Dans le cas d'une antenne-réseau, l'obtention d'un diagramme de rayonnement identique quelle que soit la direction de propagation nécessite la symétrie de révolution du diagramme de rayonnement de chaque source élémentaire de l'antenne-réseau, autour de son axe.

Le but de l'invention est de définir une source rayonnante à cavité cylindrique ouverte excitée par un dipôle, présentant un élargissement notable de la bande des fréquences utilisables par rapport aux sources de l'art antérieur. Une telle source, suivant l'invention, présente alors un diagramme de rayonnement de directivité accrue et pour lequel les défauts de symétrie sont éliminés.

Suivant l'invention, la source rayonnante à cavité cylindrique ouverte du côté du rayonnement émis, excitée par un dipôle (2) placé à l'intérieur de l'ouverture rayonnante de section droite circulaire et dont les brins (4) sont déposés selon la direction d'un diamètre de l'ouverture est telle que l'ouverture présente à sa périphérie deux saillies (10) s'avançant dans la direction du rayonnement émis, et opposées sur un diamètre de l'ouverture perpendiculaire aux brins (4) du dipôle (2).

Suivant l'invention également, la source rayonnante comprend une coiffe recouvrant l'ouverture -de la cavité qui contribue à accroître la directivité du diagramme de rayonnement.

D'autres objets et avantages de l'invention apparaîtront à l'aide de la description .donnée ci-dessous, portant sur des exemples de réalisation, accompagnée par les figures suivantes représentant :
la figure 1, une source rayonnante de l'art antérieur,
la figure 2, une source rayonnante suivant l'invention,
la figure 3, une autre réalisation d'une source rayonnante suivant l'invention,
la figure 4, un arraché d'une source rayonnante équipée d'une coiffe, conformément à l'invention,
la figure 5, un arraché d'une autre réalisation d'une source rayonnante conforme à l'invention,
la figure 6, une autre réalisation d'une source rayonnante équipée d'une coiffe, suivant l'invention,
la figure 7, une autre réalisation d'une source rayonnante suivant l'invention.
la figure 8, une antenne-réseau constituée de sources rayonnantes suivant l'invention.

On notera que dans la description qui suit tout organe identique dans les figures portera les mêmes repères.

La figure 1 montre une source rayonnante à cavité ouverte (1) de l'art antérieur, métallique et de forme cylindrique, excitée par un dipôle (2) réalisé sur un circuit imprimé (3), l'ensemble étant relié à un système d'alimentation classique (5).

La figure 2 représente une vue, du côté du rayonnement émis, d'une source rayonnante (1) conforme à l'invention.

Elle comporte une cavité (1) métallique cylindrique, ouverte du côté de l'émission du rayonnement. L'ouverture de la cavité (1) présente à sa périphérie deux saillies (10), s'avançant dans la direction du rayonnement émis, et opposées sur un diamètre de l'ouverture perpendiculaire aux brins (4) du dipôle (2). Les deux saillies (10) de la cavité (1) sont des pointes diamétralement opposées, obtenues par l'intersection avec l'ouverture cylindrique de deux surfaces obliques concourantes symétriques par rapport au diamètre normal aux brins (4) du dipôle (21). Les brins 4 du dipôle 2 rayonnant sont obtenus par photogravure sur une plaquette 3 de diélectrique. Pour des raisons de tenue mécanique, un cerclage cylindrique 7 de diélectrique est disposé à l'intérieur de la cavité cylindrique 1. Pour fixer la cavité 1 à son circuit d'alimentation, et orienter le dipôle suivant la direction de rayonnement choisie, on a pratiqué deux fentes 8 dans la partie fermée 9 de la cavité, à travers lesquelles passent deux vis 11.

Pour réaliser un couplage quasi total avec le milieu extérieur l'impédance de la cavité est adaptée à l'impédance de l'air, permettant ainsi à la quasi-totalité de l'énergie d'être rayonnée à l'extérieur.

La figure 3 est une autre réalisation de l'invention, comportant un dipôle rayonnant classique 6, demi-onde ou onde entière.

Comme on l'a vu plus haut, on cherche à obtenir suivant l'invention l'élargissement de la bande de fonctionnement de la source rayonnante. Cet élargissement est obtenu d'une part grâce à une amélioration de la symétrie du diagramme de rayonnement par rapport à la direction de propagation, et d'autre part grâce à un accroissement de la directivité de ce diagramme. La symétrie du diagramme de rayonnement de la source est améliorée par l'ouverture de la cavité, cette dernière présentant deux saillies diamétralement opposées, comme on vient de le décrire. L'accroissement de la directivité est obtenu par l'adjonction d'une coiffe en diélectrique, creuse, recouvrant l'ouverture de la cavité.

La figure 4 représente un arraché d'une source conformément à l'invention. Elle est recouverte par une coiffe 12, en diélectrique, creuse, tronconique présentant un angle solide aigu selon le sens de propagation du rayonnement à l'émission et s'emboîtant sur les saillies 10. L'épaisseur de la coiffe décroît selon ce'même sens de propagation. La cavité est alimentée en son axe de symétrie longitudinal par une ligne coaxiale 13. L'adaptation de la cavité 1 à la ligne d'alimentation 13 est réalisée par un transformateur quart d'onde et symétriseur, obtenu à partir d'une ligne coaxiale quart d'onde 14 sur le conducteur extérieur de laquelle ont été pratiquées deux épargnes 16 de métallisation. Les épargnes 16, symétriques par rapport à l'axe longitudinal de la cavité, sont comprises dans le plan normal du plan médian comprenant les brins 4 du dipôle déposé par photogravure sur une plaquette 3 de diélectrique. Le conducteur central 17 de la ligne coaxiale est un fil métallique gainé de diélectrique 18. Pour parfaire l'accord, une bague basse- impédance non représentée sur la figure peut être placée contre la paroi externe de la ligne coaxiale.

La figure 5 est un arraché d'une autre source rayonnante 1 selon l'invention, d'embase 19 cylindrique diélectrique métallisée. La métallisation 21 de l'embase 19 est obtenue par photogravure. La partie basse de la coiffe 12, qui se prolonge dans l'embase de la cavité, s'emboîte dans celle-ci. L'assemblage de la coiffe diélectrique 12 avec l'embase diélectrique 19 se fait par un emboîtement 20 de la pa,tie basse de la coiffe dans l'embase. Les brins 4 du dipôle sont déposés par photogravure sur l'embase diélectrique 19. Ce mode de réalisation de sources avec embase diélectrique métallisée présente l'avantage d'un moindre coût surtout pour la réalisation en grand nombre de sources. Les performances électromagnétiques sont les mêmes que pour les sources à cavité métallique.

La figure 6 montre un autre type de.réalisation de source rayonnante à cavité avec une coiffe diélectrique 15 creuse, composée de sections cylindriques coaxiales de diamètre décroissant suivant le sens de propagation à l'émission, et de hauteurs différentes. L'épaisseur de chaque section diélectrique cylindrique décroît également selon le sens de propagation.

La figure 7 représente une autre réalisation d'une source rayonnante suivant l'invention, pour laquelle la cavité ouverte présente deux créneaux 110 opposés symétriques placés sur un diamètre perpendiculaire aux brins 4 du dipôle 2. La cavité 1 peut être réalisée en métal ou en diélectrique métallisé, comme cela a été décrit auparavant.

Pour un exemple de réalisation d'une source rayonnante suivant l'invention, fonctionnant en bande C de fréquence soit de 5 450 à 5 850 MHz, on a obtenu comme dimensions moyennes ; diamètre de la cavité compris entre une à trois longueurs d'onde X suivant le type du dipôle utilisé ; hauteur d'embase égale à la demie longueur d'onde ; hauteur optimale des pointes égale à Àl5. Dans le cas d'une réalisation d'une source avec deux créneaux, fonctionnant dans le même domaine de fréquences que précédemment, la largeur des créneaux est de X/2 et la hauteur de \/10. Pour une source rayonnante fonctionnant à d'autres fréquences, ses dimensions sont obtenues par homothétie à partir des dimensions précédentes.

Une application intéressante de ce type de source rayonnante est à noter. Celle-ci peut être avantageusement utilisée dans des antennes- réseaux particulièrement à symétrie de révolution. On obtient un accroissement de la directivité d'une antenne réseau en augmentant notamment celle des sources élémentaires qui la composent. En effet, le diagramme de rayonnement de l'antenne-réseau est obtenu en faisant le produit du diagramme de rayonnement d'une source élémentaire du réseau par la fonction de réseau.

La figure 8 représente de façon schématique un exemple d'antenne-réseau où les sources élémentaires sont réalisées suivant l'invention. Elles sont disposées circulairement sur un support métallique 23. Tous les dipôles 2 sont orientés suivant la même direction qui est celle de la polarisation de l'antenne.

On a ainsi décrit sous la forme de plusieurs réalisations possibles, une source rayonnante hyperfréquence à cavité ouverte excitée par un dipôle, dont les qualités de directivité et de symétrie du diagramme de rayonnement par rapport à la direction de propagation permettent une bande de fréquence de son fonctionnement plus large que celle des sources rayonnantes à cavité ouverte excitée par un dipôle de l'art antérieur.

## Revendications

1. Source rayonnante à cavité cylindrique ouverte du- côté du rayonnement émis, excitée par un dipôle (2) placé à l'intérieur de l'ouverture rayonnante de section droite circulaire et dont les brins (4) sont disposés selon la direction d'un diamètre de l'ouverture, caractérisée par le fait que l'ouverture présente à sa périphérie deux saillies (10 ; 110), s'avançant dans la direction du rayonnement émis, et opposées sur un diamètre de l'ouverture perpendiculaire aux brins (4) du dipôle (2).

2. Source rayonnante selon la revendication 1, caractérisée en ce que les deux saillies (10) de la cavité (1) sont des pointes diamétralement opposées, obtenues par l'intersection avec l'ouverture cylindrique de deux surfaces obliques concourantes symétriques par rapport au diamètre normal aux brins (4) du dipôle (21).

3. Source rayonnante selon la revendication 2, caractérisé en ce que les deux surfaces concourantes sont des plans formant entre eux un angle dièdre aigu.

4. Source rayonnante selon la revendication 1, caractérisée en ce que les deux saillies (110) sont des créneaux diamèfralement opposés.

5. Source rayonnante selon l'une des revendications 1 à 4, caractérisée en ce que l'embase cylindrique de la cavité (1) est métallique.

6. Source rayonnante selon la revendication 5, caractérisée en ce qu'à l'intérieur de l'embase cylindrique de la cavité (1) est disposé un cerclage Cylindrique (7) en diélectrique.

7. Source rayonnante selon l'une des revendications 1 à 4, caractérisée en ce que l'embase cylindrique de la cavité (1) est en diélectrique métallisé.

8. Source rayonnante selon l'une des revendications 1 à 7, caractérisée en ce que l'ouverture de la cavité (1) est recouverte d'une coiffe diélectrique (12 ou 13).

9. Source rayonnante selon la revendication 8, caractérisée en ce que la coiffe diélectrique (12 ou 23), recouvrant l'ouverture, est creuse.

10. Source rayonnante selon la revendication 9, caractérisée par le fait que la coiffe diélectrique (12) est tronconique présentant un angle solide aigu selon le sens de propagation du rayonnement à l'émission.

11. Source rayonnante selon la revendication 10, caractérisée par le fait que l'épaisseur de la coiffe (12) décroît selon le sens de propagation du rayonnement à l'émission.

12. Source rayonnante selon la revendication 9, caractérisée par le fait que la coiffe diélectrique (23) est composée de sections cylindriques coaxiales de diamètres décroissant suivant le sens de propagation à l'émission.

13. Source rayonnante suivant l'une des revendications 11 ou 12, caractérisée par le fait que l'épaisseur de chaque section cylindrique décroît suivant le sens de propagation à l'émission.

14. Source rayonnante selon les revendications 7 et 8, caractérisée par le fait que la partie basse de la coiffe diélectrique (12) se prolonge dans l'embase de la cavité (1), l'assemblage de la coiffe (12) avec l'embase se faisant par un emboîtement (21).

15. Source rayonnante selon une des revendications 1 à 6, caractérisée en ce que le dipôle d'excitation de la cavité est un dipôle quart d'onde (2).

16. Source rayonnante selon une des revendications 1 à 6, caractérisée en ce que les brins (4) du dipôle (2) sont déposés par photogravure sur une plaquette diélectrique (3).

17. Source rayonnante selon la revendication 7, caractérisée par le fait que les brins (4) du dipôle (2) sont déposés par photogravure sur l'embase diélectrique.

18. Utilisation d'une source rayonnante selon une des revendications 1 à 17 dans une antenne réseau.

## Claims

1. Radiating source having a cylindrical cavity opened towards the emitted radiation side, activated by a dipole (2), located within the radiating aperture of circular cross-section, the radiating elements (4) of which are arranged along an aperture diameter, characterized in that the aperture shows at its periphery two protrusions (10 ; 110) extending along the direction of the emitted radiation and opposite on an aperture diameter perpendicular to the radiating element (4) of the dipole.

2. Radiating source according to claim 1, characterized in that the two protrusions (10) of cavity (1) are diametrically opposite points, defined by the intersection, with the cylindrical aperture, of two converging oblique surfaces, symetrical about the diameter perpendicular to the radiating elements (4) of the dipole (2).

3. Radiating source according to claim 2, characterized in that the two converging surfaces are planes limiting an acute dihedral angle.

4. Radiating source according to claim 1, characterized in that the two protrusions (110) are diametrically opposite crenel-like lugs.

5. Radiating source according to any one of claims 1 to 4, characterized in that the cylindrical base of cavity (1) is made of metal.

6. Radiating source according to claim 5, characterized in that a cylindrical sleeve (7) made of insulating material is arranged within the cylindrical base of the cavity.

7. Radiating means according to any one of claims 1 to 4, characterized in that the cylindrical base of cavity (1) is made of metallized insulating material.

8. Radiating source according to any one of claims 1 to 7, characterized in that the aperture of cavity (1) is covered with a cap (12 or 15) made of insulating material.

9. Radiating source according to claim 8, characterized in that the insulating cap (12 or 15) is hollow.

10. Radiating source according to claim 9, characterized in that the insulating cap (12) is in the shape of a truncated cone showing an acute angle along the direction of propagation of the emitted radiation.

11. Radiating source according to claim 10, characterized in that the cap (12) thickness decreases along the direction of propagation of the emitted radiation.

12. Radiating source according to claim 9, characterized in that the insulating cap (15) is comprised of coaxial cylindrical sections of diameters decreasing along the direction of propagation of the emitted radiation.

13. Radiating source according to any one of claims 11 or 12, characterized in that the thickness of each cylindrical section decreases along the direction of propagation of the emitted radiation.

14. Radiating source according to claims 7 and 8, characterized in that the lower part of insulating cap (12) extends into the base of cavity (1), the cap (12), the base being connected to a fitting (20).

15. Radiating source according to any one of claims 1 to 6, characterized in that the activating dipole of the cavity is a quarter-wave dipole (2).

16. Radiating source according to any one of claims 1 to 6, characterized in that the radiating elements (4) of dipole (2) are laid down on an insulating plate (3) by photoetching.

17. Radiating source according to claim 7, characterized in that the radiating elements (4) of a dipole (2) are laid down on the insulating base by photoetching.

18. Use of a radiating source according to any one of claims 1 to 17 in an aerial array.

## Patentansprüche

1. Strahlungsquelle mit einem in Richtung der abgesandten Strahlung offenen zylindrischen Hohlkörper, die durch einen innerhalb der einen kreisförmigen Querschnitt auf weisenden Strahlungsöffnung angeordneten Dipol (2) erregt wird, dessen Schenkel (4) längs eines Durchmessers der Öffnung angeordnet sind, dadurch gekennzeichnet, dass die Öffnung an ihrem Umfang zwei Vorsprünge (10 ; 110) aufweist, die sich in der Richtung der emittierten Strahlung erstrecken und auf einem zu den Schenkeln (4) des Dipols (2) senkrechten Durchmesser der Öffnung einander gegenüberliegend angeordnet sind.

2. Strahlungsquelle nach Anspruch 1, dadurch gekennzeichnet, dass die beiden Vorsprünge (10) des Hohlkörpers (1) von zwei diametral einander entgegengesetzten Spitzen gebildet werden, die durch die Schnittlinien zwischen der zylindrischen Öffnung und zwei in bezug auf den zu den Schenkeln (4) des Dipols (2) senkrechten Durchmesser symmetrischen, schrägen, gegeneinander geneigten Flächen definiert sind.

3. Strahlungsquelle nach Anspruch 2, dadurch gekennzeichnet, dass die beiden gegeneinander geneigten Flächen Ebenen sind, die zusammen einen spitzen Flächenwinkel bilden.

4. Strahlungsquelle nach Anspruch 2, dadurch gekennzeichnet, dass die beiden Vorsprünge (110) diametral einander entgegengesetzte Zinnen sind.

5. Strahlungsquelle nach einem der Ansprüche 1 bis 4, dadurch gekennzeichnet, dass der zylindrische Sockel des Hohlkörpers (1) aus metallischem Material besteht.

6. Strahlungsquelle nach Anspruch 5, dadurch gekennzeichnet, dass innerhalb des zylindrischen Sockels des Hohlkörpers (1) ein aus dielektrischem Material gefertigter zylindrischer Reifen (7) angeordnet ist.

7. Strahlungsquelle nach einem der Ansprüche 1 bis 4, dadurch gekennzeichnet, dass der zylindrische Sockel des Hohlkörpers (1) aus rnetallisiertem dielektrischen Material besteht.

8. Strahlungsquelle nach einem der Ansprüche 1 bis 7, dadurch gekennzeichnet, dass die Öffnung des Hohlkörpers (1) mit einer dielektrischen Kappe (12 oder 13) abgedeckt ist.

9. Strahlungsquelle nach Anspruch 8, dadurch gekennzeichnet, dass die die Öffnung abdeckende dielektrische Kappe (12 oder 23) hohl ist.

10. Strahlungsquelle nach Anspruch 9, dadurch gekennzeichnet, dass die dielektrische Kappe (12) kegelstumpfförmig ist und in der Fortpflanzungs richtung der emittierten Strahlung einen spitzen Raumwinkel bildet.

11. Strahlungsquelle nach Anspruch 10, dadurch gekennzeichnet, dass die Dicke der Kappe (12) in der der Fortpflanzungsrichtung der emittierten Strahlung abnimmt.

12. Strahlungsquelle nach Anspruch 9, dadurch gekennzeichnet, dass die dielektrische Kappe (23) aus koaxialen zylindrischen Abschnitten besteht, deren Diameter. in der Fortpflanzungsrichtung der emittierten Strahlung abnehmen.

13. Strahlungsquelle nach Anspruch 11 oder 12, dadurch gekennzeichnet, dass die Dicke eines jeden zylindrischen Abschnittes in der Fortpflanzungsrichtung der emittierten Strahlung abnimmt.

14. Strahlungsquelle nach den Ansprüchen 7 und 8, dadurch gekennzeichnet, dass der untere Teil der dielektrischen Kappe (12) sich in den Sockel des Hohlkörpers (1) erstreckt, wobei die Kappe (12) und der Sockel durch Ineinanderstecken (21) miteinander verbunden sind.

15. Strahlungsquelle nach einem der Ansprüche 1 bis 6, dadurch gekennzeichnet, dass der Erregerdipol des Hohlkörpers ein Viertelwellendipol (2) ist.

16. Strahlungsquelle nach einem der Ansprüche 1 bis 6, dadurch gekennzeichnet, dass die Schenkel (4) des Dipols (2) durch Photogravüre auf einer dielektrischen Platte erzeugt sind.

17. Strahlungsquelle nach Anspruch 7, dadurch gekennzeichnet, dass die Schenkel (4) des Dipols (2) durch Photogravüre auf dem dielektrischen Sockel erzeugt sind.

18. Anwendung einer Strahlungsquelle nach einem der Ansprüchen 1 bis 17 bei einer Netzantenne.
